# EUROPÄISCHE PATENTANMELDUNG

(11) **EP 4 593 425 A1**
(43) Veröffentlichungstag der Anmeldung: **30.07.2025**
(21) Anmeldenummer: 25150850.3
(22) Anmeldetag: 09.01.2025
(51) Int. Cl.: H04R 25/00

(54) **HÖRGERÄT SOWIE VERFAHREN ZUR SIGNALBEARBEITUNG IN EINEM HÖRGERÄT**

(30) Priorität: 24.01.2024 DE 102024200642
(71) Anmelder: Sivantos Pte. Ltd., Singapore 539775 (SG)
(72) Erfinder: BUSCH, Manuel, 91058 Erlangen (DE); PILGRIM, Thomas, 91058 Erlangen (DE); DREßLER, Oliver, 91058 Erlangen (DE)
(74) Vertreter: FDST Patentanwälte

(57) **Zusammenfassung**

Das Hörgerät (2) weist einen Eingangswandler (4), eine Signalverarbeitungseinheit (6) sowie einen Ausgangswandler (8) auf, wobei die Signalverarbeitungseinheit (6) eine Filterbank (14) zum Aufteilen eines Eingangssignals (E, E') in mehrere Signalteile (Sf) in unterschiedlichen Frequenzbändern, eine Bearbeitungseinheit (12) zur Bearbeitung der Signalteile (Sf) sowie eine Syntheseeinheit (18) zur Synthese der bearbeiteten Signalteile (Sf) zu einem Ausgangssignals (A, A') aufweist. Zur Begrenzung eines des Pegels eines Ausgangssignals (A), ist ein Pegeldetektor (20) vor der Syntheseeinheit (18) angeordnet ist, welcher zur Ermittlung eines Signalpegels (P) auf Basis der Signalteile (Sf) sowie zur Abgabe eines Pegelsignals (Sp) ausgebildet ist. Ein Pegelbegrenzer (24), an dem das Pegelsignal (Sp) übermittelt wird, ist nachfolgend zu der Syntheseeinheit (18) angeordnet, und ist zur Begrenzung des Pegels des Ausgangssignals (A) in Abhängigkeit des Pegelsignals (Sp) ausgebildet.

## Beschreibung

Die Erfindung betrifft ein Hörgerät mit einem Eingangswandler, einer Signalverarbeitungseinheit sowie mit einem Ausgangswandler, wobei die Signalverarbeitungseinheit eine Filterbank zum Aufteilen eines Eingangssignals in Signalteile in mehreren unterschiedlichen Frequenzbändern, eine Bearbeitungseinheit zur Bearbeitung der Signalteile sowie eine Syntheseeinheit zur Synthese der bearbeiteten Signalteile zu einem Ausgangssignal aufweist. Die Erfindung betrifft weiterhin ein solches Verfahren zur Signalbearbeitung.

Ein derartiges Hörgerät sowie Verfahren sind aus EP 2 389 773 B1 zu entnehmen. Dieser Stand der Technik sowie auch die vorliegende Erfindung befassen sich mit dem Problem, dass bei hohen Eingangs-Signalpegeln, also bei lauten Schallquellen es durch die Signalverarbeitung im Hörgerät dazu kommen kann, dass ein zu hoher Signalpegel am Ende der Signalverarbeitung ausgegeben wird, sodass das an den Benutzer ausgegebene Signal von diesem als unangenehm empfunden wird. Hohe Signalpegel führen darüber hinaus auch zu einem hohen Energiebedarf und zu hohen Stromspitzen, wenn das elektrische Signal in ein akustisches Signal für den Benutzer umgewandelt wird. Dies kann wiederum zu einer Beeinträchtigung der Energieversorgung und beispielsweise zu Spannungseinbrüchen führen, die Fehlfunktionen des Hörgeräts nach sich ziehen können.

Gemäß der EP 2 389 773 B1 wird ein Signalpegel eines elektrischen Eingangssignals ermittelt, bevor das Eingangssignal einer Filterbank zugeführt und dort in verschiedene Signalteile in unterschiedlichen Frequenzbändern (Frequenzkanäle) aufgeteilt wird. Speziell werden vorübergehende laute Geräusche, sogenannte Transienten, innerhalb des Eingangssignals ermittelt. In Abhängigkeit, ob Transienten erkannt werden, erfolgt in den einzelnen Frequenzbändern (Frequenzkanälen) eine Berechnung und gegebenenfalls eine Anpassung eines Verstärkungsfaktors. Anschließend werden die verschiedenen Signalteile der verschiedenen Kanäle in einem Summierer zusammengefügt und als ein elektrisches Ausgangssignal bereitgestellt, welches dann in einem Ausgangswandler zu einem akustischen Ausgangssignal umgewandelt wird.

Ausgehend hiervon liegt der Erfindung die Aufgabe zugrunde, eine verbesserte Signalbegrenzung bei lauten Eingangssignalen, insbesondere beim Vorliegen von den zuvor erwähnten Transienten bereitzustellen.

Die Aufgabe wird gemäß der Erfindung gelöst durch ein Hörgerät mit einem Eingangswandler, einer Signalverarbeitungseinheit sowie mit einem Ausgangswandler, wobei die Signalverarbeitungseinheit aufweist eine Filterbank zum Aufteilen eines Eingangssignals in mehrere Signalanteile in unterschiedlichen Frequenzbändern und damit in unterschiedliche Kanälen, eine Bearbeitungseinheit zur Bearbeitung der Signalteile sowie eine Syntheseeinheit zur Synthese der bearbeiteten Signalanteile zu einem Ausgangssignal. Das Ausgangssignal wird dann zumindest mittelbar an den Ausgangswandler übermittelt. Die Signalverarbeitungseinheit weist weiterhin einen Pegeldetektor auf, welcher zur Ermittlung eines Signalpegels auf Basis der Signalteile sowie zur Abgabe eines Pegelsignals ausgebildet ist. Der Pegeldetektor ist dabei vor der Syntheseeinheit angeordnet. Weiterhin ist ein Pegelbegrenzer vorgesehen, an dem das Pegelsignal übermittelt wird und welcher zur Begrenzung des Pegels des Ausgangssignals in Abhängigkeit des Pegelsignals ausgebildet ist.

Die Erfindung wird weiterhin gelöst durch ein Verfahren zur Signalbearbeitung insbesondere in einem solchen Hörgerät, bei dem
- ein Eingangssignal in mehrere Signalteile in unterschiedlichen Frequenzbänder aufgeteilt wird,
- die Signalteile bearbeitet werden,
- die bearbeiteten Signalteile zu einem Ausgangssignal zusammengefügt werden,
- ein Signalpegel auf Basis der Signalteile ermittelt und darauf basierend ein Pegelsignal erzeugt wird,
- ein Pegel des Ausgangssignals auf Basis des Pegelsignals begrenzt wird.

Hervorzuheben ist, dass der Signalpegel auf Basis der Signalteile und damit erst nach der Filterbank ermittelt wird. Durch diese Maßnahme besteht die Möglichkeit, die Bestimmung des Signalpegels und damit die Ermittlung, ob eine Signalbegrenzung erforderlich ist, erst dann durchzuführen, wenn bereits zumindest einige Schritte bei der Signalbearbeitung erfolgt sind, sodass eine genauere Bestimmung und Abschätzung erfolgen kann, ob ein zu hoher Pegel im Ausgangssignal vorliegt.

Weiterhin ist hervorzuheben, dass der Pegelbegrenzer nachfolgend zur Syntheseeinheit angeordnet ist und auf das aus den bearbeiteten Signalteilen zusammengefügte Ausgangssignal einwirkt. Die Signalbegrenzung erfolgt daher insofern breitbandig, als dass die Signalbegrenzung auf das kombinierte, zusammengesetzte Ausgangssignal wirkt und nicht etwa lediglich auf einzelne Frequenzbänder. Hierdurch wird eine Signalverzerrung aufgrund unterschiedlicher frequenzspezifischer und damit kanalspezifische Verstärkungsfaktoren vermieden.

Der Pegelbegrenzer ist insgesamt bezüglich eines Signalverarbeitungspfades nachfolgend und damit in der Signalverarbeitung zeitversetzt gegenüber dem Pegeldetektor angeordnet. Unter Berücksichtigung, dass für die Pegeldetektion eine gewisse Verarbeitungszeit erforderlich ist, wird hierdurch sichergestellt, dass die Pegelbegrenzung rechtzeitig erfolgt. Die inhärente Verzögerung bei der (weiteren) Signalbearbeitung zwischen Pegeldetektor und Pegelbegrenzer wird daher in geeigneter Weise ausgenutzt, um die Pegelbegrenzung zuverlässig dann vorzunehmen, wenn der hohe Pegel anliegt. Insgesamt ist dadurch die Pegelbestimmung von der Pegelbegrenzung zeitlich entkoppelt.

Bei der Signalverarbeitungseinheit handelt es sich insbesondere um eine digitale Signalverarbeitungseinheit, welche speziell als ein digitaler Signalprozessor ausgebildet ist. Unter Filterbank wird vorliegend allgemein eine Verarbeitungseinheit verstanden, welche das der Signalverarbeitungseinheit zugeführte elektrische Eingangssignal in mehrere Frequenzbänder und damit in mehrere Frequenzkanäle aufteilt, wobei in jedem Kanal ein Signalteil analysiert und bearbeitet wird, bevor die verschiedenen Signalteile wieder zusammengesetzt werden.

Die Bearbeitungseinheit zur Bearbeitung der Signalteile weist daher für jedes Frequenzband und damit für jeden Frequenzkanal eine kanalspezifische Bearbeitungseinheit auf. Jede dieser kanalspezifischen Bearbeitungseinheiten weist dabei typischerweise mehrere kanalspezifische Signalbearbeitungsteile auf, beispielsweise kanalspezifische Filter oder auch kanalspezifische Verstärkerteile.

Durch die Filterbank erfolgt üblicherweise eine Transformation des Eingangssignals von einem Zeitbereich in einen Frequenzbereich. Die Signalbearbeitung innerhalb der Bearbeitungseinheit und damit die Bearbeitung der Signalteile erfolgt daher im Frequenzbereich.

Allgemein wird der Signalverarbeitungseinheit das (elektrische) Eingangssignal zunächst im Zeitbereich bereitgestellt, welches also dann durch die Filterbank in den Frequenzbereich transformiert wird. Durch die Syntheseeinheit erfolgt schließlich wiederum eine Umwandlung vom Frequenzbereich in den Zeitbereich. Nachfolgend zur Syntheseeinheit wird daher das Ausgangssignal im Zeitbereich bereitgestellt.

Durch die Anordnung des Pegeldetektors vor der Syntheseeinheit und des Pegelbegrenzers nach der Syntheseeinheit wird ausgenutzt, dass für die Transformation vom Frequenzbereich in den Zeitbereich eine gewisse Bearbeitungszeit (Delay) erforderlich ist, welche für die Pegelbestimmung und speziell dazu ausgenutzt wird, dass die Pegelbegrenzung zum gewünschten Zeitpunkt zuverlässig erfolgt.

In bevorzugter Ausbildung ist der Pegeldetektor nachfolgend zu zumindest einem Signalbearbeitungsteil der Bearbeitungseinheit angeordnet. Hierdurch wird sichergestellt, dass innerhalb der Bearbeitungseinheit und damit insbesondere innerhalb der Bearbeitung im Frequenzbereich bereits zumindest ein und vorzugsweise mehrere Signalbearbeitungsschritte erfolgt sind, bevor die Pegelbestimmung durchgeführt wird.

In bevorzugter Ausgestaltung handelt es sich bei einem dieser Signalbearbeitungsteile um einen (kanalspezifischen) Verstärkerteil und die Pegelbestimmung erfolgt erst nachfolgend zu einem solchen kanalspezifischen Verstärkerteil.

Insgesamt wird hierdurch sichergestellt, dass die Bestimmung des Signalpegels auf Basis von bereits bearbeiteten Signalteilen erfolgt, sodass eine möglichst zuverlässige Abschätzung und Bestimmung erfolgen kann, ob im Ausgangssignal ein zu hoher Pegel zu erwarten ist.

Bevorzugt ist der Pegeldetektor unmittelbar vor der Syntheseeinheit angeordnet. Der Pegeldetektor ist insofern nachfolgend zu der vollständigen Signalbearbeitung der Signalteile angeordnet. Der Pegeldetektor ist daher nachfolgend zu dem letzten Signalbearbeitungsteil der Bearbeitungseinheit angeordnet.

Der Pegelbegrenzer ist in bevorzugter Ausgestaltung nachfolgend zu einer Output-Bearbeitungseinheit angeordnet, die zur Bearbeitung des von der Syntheseeinheit ausgegebenen Ausgangssignals ausgebildet ist. Bei dieser Output- Bearbeitungseinheit handelt es sich allgemein um eine der Syntheseeinheit nachgelagerte Signalverarbeitungseinheit, die also insbesondere eine Signalbearbeitung des bereits zusammengesetzten elektrischen Ausgangssignals vornimmt. Im Rahmen dieser Output-Signalverarbeitungseinheit erfolgt beispielsweise eine Filterung und/oder Skalierung des Signals im Zeitbereich.

In bevorzugter Weiterbildung sind der Pegeldetektor und der Pegelbegrenzer direkt miteinander verbunden, sodass also im Betrieb das Pegelsignal unmittelbar vom Pegeldetektor zum Pegelbegrenzer übermittelt wird. Unter direkt miteinander verbunden bzw. unmittelbare Übertragung wird hierbei verstanden, dass auf dem Signalpfad für das Pegelsignal keine weiteren Bearbeitungseinheiten zur Signalbearbeitung angebracht sind, insbesondere erfolgt durch die direkte und unmittelbare Verbindung keine Signalverzögerung. Der Pegeldetektor ist mit dem Pegelbegrenzer daher durch eine direkte, einfache Signalleitung, beispielsweise Leiterbahn unmittelbar verbunden. Hierdurch wird eine möglichst schnelle Signalübertragung an den Pegelbegrenzer erreicht.

In bevorzugter Weiterbildung ist weiterhin vor der Filterbank eine Input-Signalverarbeitungseinheit angeordnet, die zur Bearbeitung des Eingangssignals vor der Filterbank ausgebildet ist. Es erfolgt hierbei also insbesondere eine erste Signalbearbeitung noch im Zeitbereich, bevor die Aufteilung in die verschiedenen Frequenzbändern vorgenommen wird. Im Rahmen dieser Input-Signalverarbeitungseinheit erfolgt beispielsweise eine Filterung und/oder Skalierung im Zeitbereich.

Bevorzugt erfolgen daher sowohl auf der Eingangsseite als auch auf der Ausgangsseite der Bearbeitungseinheit und damit vor und nach der Signalbearbeitung im Frequenzbereich ergänzende Signalbearbeitungsschritte für das jeweilige Gesamtsignal im Zeitbereich.

Bevorzugt sind der Pegeldetektor und der Pegelbegrenzer derart ausgebildet, dass das Pegelsignal zum Signalpegel korreliert und dass, insbesondere nach Überschreiten eines Grenzwertes für den Signalpegel, mit zunehmendem Signalpegel eine zunehmende Begrenzung des Pegels des Ausgangssignals erfolgt. In diesem Fall enthält daher das Pegelsignal auch eine Information über die Höhe des durch den Pegeldetektor bestimmten Signalpegels. Insbesondere ist eine kontinuierliche Anpassung der Begrenzung vorgesehen oder alternativ auch eine Anpassung der Begrenzung in diskreten Stufen.

Gemäß einer alternativen Ausführungsvariante hierzu ist beispielsweise ab Überschreiten eines Grenzwertes für den Signalpegel eine feste, vorgegebene Begrenzung, speziell ein fester Begrenzungsfaktor eingestellt.

Die Bestimmung eines Signalpegels auf Basis der kanalspezifischen Signalteile im Frequenzbereich ist grundsätzlich bekannt. Typischerweise werden hierzu die einzelnen Signalteile in den verschiedenen Kanälen analysiert und ausgewertet. Speziell wird beispielsweise jeweils ein kanalspezifischer Signalpegel bestimmt und dieser wird auf die Überschreitung eines insbesondere kanalspezifischen Grenzwertes überprüft. Der Pegeldetektor weist hierbei beispielsweise für jeden Kanal einen kanalspezifischen Pegeldetektor auf.

Ein Pegelsignal zur Begrenzung des Pegels des Ausgangssignals wird beispielsweise bereits dann ausgegeben, wenn in einem Kanal der kanalspezifische Grenzwert überschritten wird.

In bevorzugter Ausgestaltung ist der Pegeldetektor zur Abschätzung eines Breitband-Signalpegels auf Basis der Signalteile ausgebildet. Hierunter wird verstanden, dass auf Basis von mehreren und insbesondere von allen Signalteilen ein gemeinsamer, zu erwartender Signalpegel ermittelt wird, welcher nach der Syntheseeinheit und vor dem Pegelbegrenzer und speziell vor der Output-Signalverarbeitungseinheit im zusammengesetzten Ausgangssignal vorliegt.

Ein Ausführungsbeispiel der Erfindung wird nachfolgend anhand der einzigen Figur näher erläutert. Diese zeigt anhand einer vereinfachten Blockbild-Darstellung beispielhaft eine Signalverarbeitung in einem Hörgerät.

Ein in der Figur dargestelltes Hörgerät 2 ist insbesondere als ein Hörhilfegerät ausgebildet, welches zur Kompensation von nutzerspezifischen Hörschäden ausgebildet und konfiguriert ist. Ein derartiges Hörgerät 2 wird durch einen Adaptionsprozess, beispielsweise bei einem Hörgeräteakustiker, an nutzerspezifische Hördefekte eines bestimmten Benutzers angepasst. Hierzu werden die Werte von verschiedenen Einstellparameter geeignet justiert.

Das Hörgerät 2 weist allgemein einen Eingangswandler 4, eine digitale Signalverarbeitungseinheit 6 sowie eine Ausgangswandler 8 auf. Über den Eingangswandler 4 wird allgemein ein elektrisches, digitales Eingangssignal E am Eingang der Signalverarbeitungseinheit 6 bereitgestellt. Dieses digitale Eingangssignal E wird durch die Signalverarbeitungseinheit 6 aufbereitet und am Ausgang der Signalverarbeitungseinheit 6 als digitales Ausgangssignal A zur Verfügung gestellt und an den Ausgangswandler 8 übermittelt.

Bei dem Eingangswandler 4 und/oder dem Ausgangswandler 8 handelt es sich in der Regel, jedoch nicht zwingend um elektroakustische Wandler, die ein akustisches Signal in ein elektrisches Signal umwandeln und umgekehrt. Speziell handelt es sich bei dem Eingangswandler 4 um ein Mikrofon und bei dem Ausgangswandler 8 um einen Receiver/Lautsprecher.

In dargestellten Ausführungsbeispiel wird das Eingangssignal E zunächst in einer Input-Bearbeitungseinheit 10 einer ersten Signalbearbeitung unterzogen. Diese erste Signalbearbeitung erfolgt im Zeitbereich.

Nachfolgend ist eine Bearbeitungseinheit 12 angeordnet, in der eine Signalbearbeitung im Frequenzbereich erfolgt. Die Bearbeitungseinheit 12 weist hierzu eingangsseitig eine Filterbank 14 auf, die das Eingangssignal E, insbesondere das von der Input-Bearbeitungseinheit 10 bereitgestellte bearbeitete Eingangssignal E' in mehrere Signalteile Sf in unterschiedlichen Frequenzbändern bzw. Frequenzkanälen aufteilt. Ein jeweiliger Frequenzkanal ist in der Figur 1 durch eine jeweilige Linie innerhalb der Bearbeitungseinheit 12 dargestellt. Innerhalb der Bearbeitungseinheit 12 erfolgt daher eine frequenzspezifische bzw. kanalspezifische Bearbeitung des Eingangssignals E, E' im Frequenzbereich.

Die Bearbeitungseinheit 12 selbst wiederum weist mehrere Signalverarbeitungsteile 16 auf, die verschiedene Signalbearbeitungsfunktionen auf das Signal anwenden. Insbesondere ist eines dieser Signalverarbeitungteile 16 als ein Verstärkerteil ausgebildet. Ein jeweiliges Signalverarbeitungsteil 16 ist üblicherweise in vorzugsweise zueinander identische kanalspezifische Signalverarbeitungsteile aufgeteilt.

Nachfolgend zu der Bearbeitungseinheit 12 ist eine Syntheseeinheit 18 angeordnet, in der die verschiedenen Signalteile Sf wieder zu einem gemeinsamen Ausgangssignal A, A` zusammengefügt werden. Das von der Syntheseeinheit abgegebene Ausgangssignal ist vorliegend mit dem Bezugszeichen A` versehen.

Die Bearbeitungseinheit 12 weist weiterhin einen Pegeldetektor 20 auf, welcher zur Bestimmung eines insbesondere breitbandigen Signalpegels P ausgebildet ist. Auf Basis des vom Pegeldetektor 20 bestimmten Signalpegels P gibt dieser ein Pegelsignal Sp ab.

Das von der Syntheseeinheit 18 ausgegebene Ausgangssignal A` wird im Ausführungsbeispiel an eine Output-Bearbeitungseinheit 22 übermittelt, in der eine weitere Signalbearbeitung, nunmehr wiederum im Zeitbereich erfolgt.

In der FIG sind innerhalb der Signalverarbeitungseinheit drei gestrichelte Bereiche I, II, III dargestellt, wobei der eingangsseitige Bereich I sowie der ausgangsseitige Bereich III die Signalverarbeitung im Zeitbereich und der dazwischen angeordnete Bereich II die Signalverarbeitung im Frequenzbereich markiert.

Nachfolgend zu der Output-Bearbeitungseinheit 22 ist ein Pegelbegrenzer 24 angeordnet. Dieser ist insbesondere Teil eines hier nicht näher dargestellten Endverstärkers. Das Pegelsignal Sp wird vom Pegeldetektor 20 unmittelbar an den Pegelbegrenzer 24 übermittelt. Durch den Pegelbegrenzer 24 erfolgt bei Bedarf eine Begrenzung des Pegels des am Ausgang der Signalverarbeitungseinheit 6 bereitgestellten und an den Ausgangswandler 8 übermittelten Ausgangssignals A.

Das Ausgangssignal A wird anschließend vom Ausgangswandler 8, insbesondere einem Lautsprecher, vorzugsweise in ein akustisches Ausgangssignal umgewandelt und dem Benutzer dargeboten.

Der Pegeldetektor 20 bestimmt auf Basis mehrerer der Signalteile Sf, insbesondere auf Basis aller Signalteile Sf einen breitbandigen Signalpegel P. Dieser ist allgemein ein Maß für einen zu erwartenden Signalpegel im von der Bearbeitungseinheit 12 an ihrem Ausgang ausgegebenen Ausgangssignal A'.

Zur Bestimmung des Signalpegels P werden insbesondere kanalspezifische Signalpegel der einzelnen Signalteile SF ermittelt und zum Signalpegel P fusioniert.

Der breitbandige Signalpegel im Frequenzbereich wird insbesondere durch Addition der linearen Signalleistungen (Teilleistungen) aller Frequenzbänder (Betragsquadrat der Signalteile Sf) erzeugt. Bevorzugt wird hierbei bei einer vorzugsweise konstanten Bandüberlappung zwischen den Teilbändern am Ausgang der Filterbank auf jede Teilleistung ein Korrekturfaktor appliziert. Nach der Addition wird der Breitbandpegel beispielsweise durch logarithmieren der linearen Gesamtsignalleitung ermittelt. Dieses Vorgehen ist in der Fachliteratur auch unter dem Begriff "modifiziertes Periodogramm" bekannt.

Liegt der derart ermittelte Signalpegel P oberhalb eines vorgegebenen, gegebenenfalls benutzerspezifischen Grenzwertes, so wird das Pegelsignal Sp als Indiz für ein Überschreiten des Grenzwertes an den Pegelbegrenzer 24 abgegeben.

Insbesondere korreliert das Pegelsignal Sp mit dem ermittelten Signalpegel P, enthält also Informationen über die tatsächliche Höhe des ermittelten Signalpegels P. Die vom Pegelbegrenzer 24 bei Überschreitung des Grenzwertes vorgenommene Begrenzung korreliert mit dem Signalpegel P, d. h. die Begrenzung nimmt mit zunehmendem Signalpegel P insbesondere kontinuierlich zu.

Insgesamt ist hierdurch eine geeignete und zuverlässige sowie schnelle Begrenzung des Pegels des Ausgangssignals A im Falle von Transienten oder allgemein eines hohen Eingangspegels erreicht.

### Bezugszeichenliste

- 2: Hörgerät
- 4: Eingangswandler
- 6: Signalverarbeitungseinheit
- 8: Ausgangswandler
- 10: Input-Bearbeitungseinheit
- 12: Bearbeitungseinheit
- 14: Filterbank
- 16: Signalbearbeitungsteil
- 18: Syntheseeinheit
- 20: Pegeldetektor
- 22: Output-Bearbeitungseinheit
- 24: Pegelbegrenzer

- E: Eingangssignal
- E': Eingangssignal am Eingang der Bearbeitungseinheit 12
- A: Ausgangssignal
- A': Ausgangssignal am Ausgang der Bearbeitungseinheit 12

- Sf: Signalteil
- Sp: Pegelsignal

- I, III: Signalverarbeitung im Zeitbereich
- II: Signalverarbeitung im Frequenzbereich

## Patentansprüche

1. Hörgerät (2) mit einem Eingangswandler (4), einer Signalverarbeitungseinheit (6) sowie einem Ausgangswandler (8), wobei die Signalverarbeitungseinheit (6) eine Filterbank (14) zum Aufteilen eines Eingangssignals (E, E') in mehrere Signalteile (Sf) in unterschiedlichen Frequenzbändern, eine Bearbeitungseinheit (12) zur Bearbeitung der Signalteile (Sf) sowie eine Syntheseeinheit (18) zur Synthese der bearbeiteten Signalteile (Sf) zu einem Ausgangssignals (A, A') aufweist, **dadurch gekennzeichnet, dass** ein Pegeldetektor (20) vor der Syntheseeinheit (18) angeordnet ist, welcher zur Ermittlung eines Signalpegels (P) auf Basis der Signalteile (Sf) sowie zur Abgabe eines Pegelsignals (Sp) ausgebildet ist und dass weiterhin ein Pegelbegrenzer (24) nachfolgend zu der Syntheseeinheit (18) angeordnet ist, an dem das Pegelsignal (Sp) übermittelt wird und welcher zur Begrenzung des Pegels des Ausgangssignals (A) in Abhängigkeit des Pegelsignals (Sp) ausgebildet ist.

2. Hörgerät (2) nach dem vorhergehenden Anspruch, **dadurch gekennzeichnet, dass** der Pegeldetektor (20) nachfolgend zu zumindest einem Signalbearbeitungsteil (16) der Bearbeitungseinheit (12) angeordnet ist.

3. Hörgerät (2) nach dem vorhergehenden Anspruch, **dadurch gekennzeichnet, dass** der Pegeldetektor (20) unmittelbar vor der Syntheseeinheit (18) angeordnet ist.

4. Hörgerät (2) nach einem der vorhergehenden Ansprüche, **dadurch gekennzeichnet, dass** der Pegelbegrenzer (24) nachfolgend zu einer Output-Bearbeitungseinheit (22) angeordnet ist, die zur Bearbeitung des von der Syntheseeinheit (18) bereitgestellten Ausgangssignals (A') ausgebildet ist.

5. Hörgerät (2) nach einem der vorhergehenden Ansprüche, **dadurch gekennzeichnet, dass** der Pegeldetektor (20) und der Pegelbegrenzer (24) direkt zur unmittelbaren Übertragung des Pegelsignals (Sp) miteinander verbunden sind.

6. Hörgerät (2) nach einem der vorhergehenden Ansprüche, **dadurch gekennzeichnet, dass** vor der Filterbank (14) eine Input-Bearbeitungseinheit (10) angeordnet ist, die zur Bearbeitung des Eingangssignals (E) vor der Filterbank (14) ausgebildet ist.

7. Hörgerät (2) nach einem der vorhergehenden Ansprüche, **dadurch gekennzeichnet, dass** der Pegeldetektor (20) und der Pegelbegrenzer (24) derart ausgebildet sind, dass das Pegelsignal (Sp) zum Signalpegel (P) korreliert, und dass mit zunehmendem Signalpegel (P) eine zunehmende Begrenzung des Pegels des Ausgangssignals (A) erfolgt.

8. Hörgerät (2) nach einem der vorhergehenden Ansprüche, **dadurch gekennzeichnet, dass** der Pegeldetektor (20) zur Abschätzung eines Breitband-Signalpegels (P) auf Basis der Signalteile (Sf) ausgebildet ist.

9. Verfahren zur Signalbearbeitung in einem Hörgerät (2) insbesondere nach einem der vorhergehenden Ansprüche, bei dem
- ein Eingangssignal (E, E') in mehrere Signalteile (Sf) in unterschiedlichen Frequenzbändern aufgeteilt wird,
- die Signalteile (Sf) bearbeitet werden,
- die bearbeiteten Signalteile (Sf) zu einem Ausgangssignal (A, A') zusammengefügt werden, **dadurch gekennzeichnet, dass**
- ein Signalpegel (P) auf Basis der Signalteile (Sf) ermittelt und darauf basierend ein Pegelsignal (Sp) erzeugt wird,
- ein Pegel des Ausgangssignals (A) auf Basis des Pegelsignals (Sp) begrenzt wird.

10. Verfahren nach dem vorhergehenden Anspruch, bei dem die Ermittlung des Signalpegels (P) unmittelbar vor der Zusammenfügung der Signalteile (Sf) erfolgt.
